# EUROPÄISCHE PATENTSCHRIFT

(11) **EP 0 713 558 B1**
(45) Veröffentlichungstag und Bekanntmachung des Hinweises auf die Patenterteilung: **24.03.1999**
(21) Anmeldenummer: 95923263.8
(22) Anmeldetag: 08.06.1995
(51) Int. Cl.: E05B 27/00, E05B 27/08, E05B 29/00, E05B 35/08, E05B 63/00

(54) **SCHLIESSSYSTEM, INSBESONDERE FÜR KRAFTFAHRZEUGE UND GEBÄUDEAUSRÜSTUNGEN**
CLOSURE SYSTEM, IN PARTICULAR FOR MOTOR VEHICLES AND BUILDING EQUIPMENT
SYSTEME DE FERMETURE, NOTAMMENT POUR AUTOMOBILES ET EQUIPEMENTS DE BATIMENTS

(30) Priorität: 10.06.1994 DE 4420372
(43) Veröffentlichungstag der Anmeldung: 29.05.1996
(73) Patentinhaber: VALEO GmbH & Co Schliesssysteme KG, 42579 Heiligenhaus (DE)
(72) Erfinder: SPERBER, Alfred, D-96047 Bamberg (DE); SPERBER, Bernd, D-96052 Bamberg (DE)
(74) Vertreter: Podszus, Burghart, Dipl.-Phys., Dipl.-Wirtsch.-Ing.
(86) Internationale Anmeldenummer: EP9502209
(87) Internationale Veröffentlichungsnummer: WO9534731

(56) Entgegenhaltungen:
- EP-A- 0 226 252
- EP-A- 0 280 747
- DE-A- 3 827 418
- DE-C- 4 134 990
- US-A- 1 366 161
- US-A- 1 661 982
- US-A- 5 209 088

## Beschreibung

Die Erfindung betrifft ein neues Schließsystem gemäß den Oberbegriffen der Patentansprüche 1 und 17, das bei gleichzeitig hohen Gebrauchseigenschaften kostengünstig herstellbar ist und sich deshalb als Massenprodukt, insbesondere für den Einsatz in Kraftfahrzeugen und Gebäudeausrüstungen, eignet.

Aus DE 20 41 368 B2 ist ein Zylinderschloß mit veränderbarem Schlüsselgeheimnis bekannt, bei dem anstelle des Schlüsselbartes mindestens zwei auf dem Schlüsselschaft angeordnete Einstellringe vorgesehen sind, die in axialer Richtung definierte Stellungen innerhalb des Schloßzylinders einnehmen können. Den Einstellringen des Schlüssels sind dabei drehbare Zuhalteringe des Schloßzylinders zugeordnet. Radial gerichtete Einfallkerben der Einstellringe korrespondieren mit federbelasteten Zuhaltestiften der Zuhalteringe derart, daß nur bei passendem Schlüssel eine Betätigung des Schließsystems möglich ist. Dieses Zylinderschloß gestattet zwar in einfacher Weise nach dem Einführen des Schlüssels eine Neuprogrammierung des Codes, jedoch ist der konstruktive Aufbau sehr kompliziert und die Schloßmontage entsprechend aufwendig. Die große Anzahl der beabsichtigten Code-Varianten verursacht eine ebenfalls große Anzahl von Einfallkerben, Zuhaltestiften und Federn, was zu einer zunehmenden Toleranzempfindlichkeit führt. Eine Realisierung des beschriebenen Systems in einem Schloßzylinder mit vergleichsweise kleinem Durchmesser erscheint kaum möglich, so daß sein Einsatz in Kraftfahrzeugen kaum in Frage kommt.

In der DE 41 34 990 C1 wird eine Schließvorrichtung beschrieben, deren Zylinderschloß einen im Zylindergehäuse frei drehbaren zweigeteilten Schließkern aufweist. Darin gelagert sind Sperrelemente, die von Stößeln eines durch einen Schacht einführbaren Schlüssels gegen den Druck von Federn axial verschoben werden. Bei Übereinstimmung des Schlüsselcodes mit dem Code des Schließkerns bilden die Rastausnehmungen der Sperrelemente eine gemeinsame Flucht direkt unterhalb der Rastnase eines Blockierelementes, so daß beide miteinander in formschlüssigen Eingriff treten können, falls der Schlüssel zur Betätigung des Schließsystems gedreht wird. Bei Verwendung eines nichtpaßfähigen Schlüssels kann das Blockierelement die Ausnehmung im Zylindergehäuse nicht verlassen, wodurch eine Drehung des Schließkerns unterbunden wird.

Das beschriebene Schließsystem ist zwar auf einen neuen Code programmierbar, jedoch bedarf es dazu des Austausches, zumindest aber der Neuanordnung der Sperrelemente. Da jedem Einzelcode (des Gesamtcodes des Schließsystems) ein bestimmtes Sperrelement zugeordnet ist, erfordert die Montage ein hohes Maß an Sorgfalt.

Der Erfindung liegt die Aufgabe zugrunde, ein Schließsystem zu entwickeln, das sich durch einen vereinfachten Aufbau und eine kostengünstige Herstellbarkeit auszeichnet. Außerdem soll der Schließkern beim erstmaligen Einführen des Schlüssels auf den Code dieses Schlüssels programmierbar sein und/oder das Schließsystem soll von einer Seite aus -unabhängig vom Code des Schließkerns und davon, ob von der anderen Seite ein Schlüssel ganz oder teilweise eingesteckt ist- durch einen in das Schließsystem integrierten Griff betätigbar sein (z.B. zum Zwecke der Notbetätigung).

Erfindungsgemäß wird die Aufgabe durch einen Schloßzylinder und einen darin einführbaren Schlüssel mit in Einführungsrichtungen weisenden Stößeln gelöst, wobei das zweigeteilte Rastelement aus gegeneinander verschiebbaren und in einer Verriegelungsposition zueinander festgelegten Teilen besteht. Diese als Träger und Reiter bezeichneten Teile stehen in einem form- oder reibschlüssigen Eingriff. Eine im Reiter eingearbeitete Rastöffnung tritt bei Einführung eines paßfähigen Schlüssels einer Rastnase gegenüber, die einem Blockierelement angeformt ist. Das Blockierelement lagert in einer Ausnehmung des Schließkerns radial verschieblich und greift in der Nullstellung in eine weitere, im Gehäuse angeordnete Ausnehmung, die der Blockierung des Schließsystems für den Fall dient, daß bei Verwendung eines nichtpaßfähigen Schlüssels die Rastnase des Blockierelementes nicht in die Rastausnehmungen der einzelnen Träger eingeschoben werden kann.

Das erfindungsgemäße Schließsystem wird zunächst in einer nichtcodierten Null-Position montiert, d.h., das aus einem Träger und einem Reiter bestehende Rastelement weist mindestens eine solche Länge auf, die beim Einführen des vorgesehenen Schlüssels dem kleinsten Code-Wert entspricht. In diesem Falle würde der betreffende Stößel des Schlüssels das gegen eine axial wirkende Feder gelagerte Rastelement gerade noch nicht verschieben.

In der nichtcodierten Nullposition füllen die Rastelemente den Zwischenraum zwischen einer schließkernseitigen Anschlagsfläche auf der Seite des Schachtes zur Schlüsseleinführung und einer Anschlagsfläche eines gegenüberliegenden Anschlagselementes weitestgehend aus. Durch das Einführen des Schlüssels drücken die Stößel des Schlüssels gegen die federbelasteten Träger und schieben diese entsprechend der jeweiligen Stößellänge unterschiedlich weit in axiale Richtung. Da sich die Reiter an einem Anschlagselement abstützen, kommt es gleichzeitig zu einer Verschiebung der relativen Lage von Träger und Reiter zueinander. Nachdem der Schlüssel vollständig eingeführt ist, ist der Schlüssel-Code dem Schließkern aufgeprägt, d.h., entsprechend der Abstufung der Länge der Schlüsselstößel erfolgte eine Verschiebung von Träger und Reiter zueinander und somit eine adäquate Verkürzung der einzelnen Rastelemente.

Nach dem Abschluß des Codierungsvorganges durch das erstmalige Einschieben des Schlüssels und dessen Entfernung aus dem Schacht des Schloßzylinders, schieben Druckfedern, die auf die Träger der Rastelemente wirken, jedes einzelne Rastelement gegen eine vordere, schlüsselschachtseitige Anschlagsfläche. In dieser "Ruheposition" bilden die Rastausnehmungen der Reiter keine geschlossene Flucht (quer verlaufenden Kanal), worin die Rastnase (quer verlaufender Steg) des Blockierelementes eingeschoben werden kann. Durch die Verschiebung von Träger und Reiter zueinander während des Codierungsvorganges befinden sich nun die Rastausnehmungen der einzelnen Rastelemente in unterschiedlichen axialen Abständen, z.B. gemessen von der vorderen Anschlagsfläche aus, an der sich die Rastelemente in ihrer Ruheposition abstützen.

Vorzugsweise liegen in der nichtcodierten Nullposition, in der sich die freien Enden der Reiter in unmittelbarer Nähe des Anschlagselementes befinden sollten, sämtliche Rastausnehmungen auf gleicher Höhe und direkt gegenüberliegend von der Rastnase des Blockierelementes. Unter dieser Konstellation kann das Schließsystem auch ohne einen vorher durchzuführenden Codierungsvorgang betätigt werden. Man benutzt dazu einen Schlüssel ohne Stößel, der zwar in den Schacht des Schloßzylinders, nicht aber auf die Rastelemente verschiebend eingreifen kann. Bei vorsichtiger Handhabung ist die Betätigung auch mit anderen Gegenständen, wie z. B. einem Schraubendreher, ausführbar.

Ein Feder-/Arretierungselement, das zwischen den Rastelementen und dem einen Teil des zweiteiligen Grundkörpers des Schließkerns lagert, sorgt mit seiner Federkraft für einen permanenten, aber dennoch verschiebbaren Eingriff zwischen Träger und Reiter bis zum Abschluß des Codierungsvorganges. Danach kann die auf den Schlüssel geprägte Stellung von Träger und Reiter zueinander arretiert werden. Dies erfolgt durch Verschiebung des Feder-/Arretierungselementes in axialer Richtung, wodurch nicht nur weitere Verschiebungen zwischen den vorzugsweise formschlüssig miteinander im Eingriff stehenden Teilen der Rastelemente (Träger und Reiter) unterbunden werden sollen. Gleichzeitig kommt es zu einer Verlagerung des Anschlagselementes, an dem sich die freien Enden der Reiter während des Codiervorganges abstützten. Dies ist notwendig, um eine hinreichende axiale Verschiebbarkeit der codierten Rastelemente während der Schloßbetätigung zu gewährleisten.

Die Verschiebung des Feder-/Arretierungselementes von seiner Federposition in die Arretierposition kann beispielsweise durch einen Schubstift erfolgen, der einerseits mit dem Feder-/Arretierungselement in Verbindung steht und andererseits die Frontplatte des Schloßzylinders während der Federposition durchragt. Durch Hineindrücken des Schubstiftes gelangt das Feder-/Arretierungselement in seine Arretierposition.

Eine weitere, von der voran beschriebenen Variante unabhängige, aber damit auch kombinierbare Variante der Erfindung beschreibt der unabhängige Nebenanspruch 17. Er sieht vor, daß auf einer der beiden Seiten des Schloßzylinders ein öffnungs-/Schließriegel angeordnet ist, der, vorzugsweise als integraler Bestandteil des Schloßzylinders, bei Betätigung mit zugeordneten Anschlagsflächen der Rastelemente in Eingriff tritt. Die Anschlagsflächen aller Rastelemente besitzen zu ihren Rastausnehmungen den gleichen Abstand. Beim Erreichen einer gehäuseseitigen Anschlagsposition des Öffnungs/Schließriegels befinden sich dann alle Rastausnehmungen bezüglich der Rastnase des Blockierelementes in Eingriffsposition, so daß eine Drehbewegung des Schließkerns ausgeführt werden kann.

Die beschriebene Variante eignet sich besonders für den Einsatz in Gebäudeausrüstungen als Not- bzw. Panik-Schließsystem, die eine Betätigung problemlos auch dann erlaubt, wenn sich das Schließsystem in der Verriegelungsposition befindet oder wenn der Schlüssel auf der gegenüberliegenden Seite im Schacht des Schloßzylinders steckt.

So kann also von der Seite des öffnungs-/Schließriegels ein verschlossener Raum stets entriegelt werden.

Der Öffnungs-/Schließriegel weist vorzugsweise im Inneren des Schloßzylinders einen quer zur Schloßachse verlaufenden Steg auf, der beim Ziehen des Öffnungs-/Schließriegels in seine gehäuseseitige Anschlagsposition mit den zugeordneten Anschlagsflächen aller Rastelemente in Eingriff tritt und der die Rastausnehmungen der Rastnase zuordnet. Anschließend ist eine Drehung des Öffnungs-/Schließriegels bzw. des Schließkerns und damit die Ausführung des Ent- oder Verriegelungsvorganges möglich.

In der Kombination der Erfindungsmerkmale der Patentansprüche 1 und 17 erhält man ein Schließsystem, das sowohl aus einer nichtcodierten Nullposition des Schloßzylinders durch einen Schlüssel bei dessen erstem Einführen codierbar ist, sondern auch den Vorteil einer Notbetätigung von einer Seite eines zu verschließenden Raumes.

An dieser Stelle sei darauf hingewiesen, daß der Code des beschriebenen Schließsystems nach dem Ausbau des Schließkerns neu eingestellt werden kann. Es ist insbesondere auch möglich, eine Neucodierung wiederum mittels eines Schlüssels vorzunehmen, nachdem die aus Trägern und Reitern bestehenden Rastelemente erneut in die nichtcodierte Nullposition gebracht wurden.

Nachfolgend wird die Erfindung anhand von Ausführungsbeispielen und der dargestellten Figuren näher erläutert. Es zeigen:
- Figur 1 -: schematische, perspektivische Darstellung eines durch einen Schlüssel programmierbaren Schließsystems im codierten Zustand mit verriegeltem Code,
- Figur 1a -: Ansicht der der schlüsselseitigen Stirnseite abgewandten Stirnseite des Schließsystems (Rückseite),
- Figur 1b -: Ansicht der schlüsselseitigen Stirnseite des Schließsystems (Vorderseite),
- Figur 2a -: Querschnitt durch ein Schließsystem gemäß Figur 1 in nichtcodierter Nullposition,
- Figur 2b -: Querschnitt durch ein Schließsystem gemäß Figur 1 mit vollständig eingeführtem Schlüssel in Codierposition,
- Figur 2c -: Querschnitt durch ein Schließsystem gemäß Figur 1 mit verriegeltem Code des programmierten Schließkerns in Ruhestellung,
- Figur 3 -: Explosivdarstellung eines aus Träger und Reiter bestehenden Rastelementes mit schematisch dargestelltem Öffnungs-/Schließriegel,
- Figur 4a -: schematische, perspektivische Darstellung von codierten Rastelementen in Ruhestellung,
- Figur 4b -: schematische, perspektivische Darstellung von codierten Rastelementen bei Betätigung des Schließsystems durch den Öffnungs-/Schließriegel (Notbetätigung),
- Figur 5 -: schematisch den Längsschnitt des rückseitigen Teiles des erfindungsgemäßen Schließsystems mit einer Freilaufvorrichtung,
- Figur 5a -: eine perspektivische Ansicht des der Freilaufvorrichtung zugewandten Schließkernendes und
- Figur 5b -: eine Explosionsdarstellung der funktionell wesentlichen Teile der Freilaufvorrichtung gemäß Fig.5.

Der Aufbau und die Funktionsweise des erfindungsgemäßen, durch einen Schlüssel codierbaren Schließsystems wird durch die Figuren 1 bis 2c veranschaulicht. Die schematischen Darstellungen geben eine Gestaltungsvariante des Erfindungsprinzips mit formschlüssigem Eingriff zwischen dem Träger 3 und dem Reiter 4 eines Rastelementes wieder.

Innerhalb des zylindrischen Gehäuses 1 lagert ein zweiteiliger (axialgeteilter) Schließkern 2, der aus einem Teil 2a und einem Teil 2b besteht. Er nimmt alle übrigen funktionswichtigen Komponenten des Schließsystems auf und führt diese während der Betätigung.

Im Teil 2a ist eine Ausnehmung 50 eingearbeitet, in der das Blockierelement 5 radial beweglich geführt wird. Eine Feder 52 drückt das Blockierelement 5 mit seinem dachförmigen Kopfbereich 5a radial nach außen gegen die Wandung des Gehäuses 1. In der neutralen Position des Schließkerns, in der der Schlüssel ein- und ausgeführt werden kann, korrespondiert die Ausnehmung 50 mit der Ausnehmung 50a im Gehäuse 1. Nur wenn sich das Blockierelement 5 gegen den Druck der Feder 52 absenken läßt, kann der Schließkern gedreht werden.

Das andere Teil 2b des Schließkerns stützt die aus Träger 3 und Reiter 4 bestehenden Rastelemente ab. Dazwischen sind jedoch noch ein Gleitblech 9 und ein Feder-/Arretierungselement 6 angeordnet. Das Feder-/Arretierungselement 6 kann als Stanz-Biegeteil aus einem Blech oder aus Kunststoff geformt sein. In radialer Richtung nach außen erstrecken sich am Feder-/Arretierungselement 6 starr ausgebildete Stützblöcke 61, während in die entgegengesetzte Richtung Federzungen 60 abspreizen und die Rastelemente (bestehend aus Träger 3 und Reiter 4) über das Gleitblech 9 abstützen. Im Teil 2b sind zur Aufnahme der Stützblöcke 61 Ausnehmungen 610 vorgesehen, solange das Feder-/Arretierungselement 6 noch nicht in seine Arretierposition (siehe Figur 2c) verschoben wurde und sich noch in seiner Federposition (siehe Figur 2a und 2b) befindet.

Das hintere Ende des Teils 2b wird vom Boden 24 begrenzt, der eine der Anzahl der Rastelemente entsprechende Anzahl von Aufnahmestiften 240 zur Lagerung von Druckfedern 31 trägt, die sich andererseits jeweils am Träger 3 abstützen und somit die Rastelemente gegen die Anschlagsfläche 21 im Bereich der Frontplatte 23 drücken. An der inneren Wandung des Bodens 24 ist auch das Anschlagselement 7 abgestützt, dessen Anschlagsfläche 7a so lange den freien Enden der Reiter 4 zugeordnet ist, bis das Feder-/Arretierungselement 6 in die Arretierposition verschoben ist und das Blockierelement 7 in eine Ausnehmung 20 im Teil 2a anhebt. Gemäß des vorliegenden Ausführungsbeispiels besitzt das Blockierelement 7 die Kontur eines rechteckigen Kastens mit beiderseits offenen Stirnflächen.

Figur 2a zeigt einen Schloßzylinder mit einem Schließkern in nichtcodierter Null-Position. Dabei füllt das Rastelement 3,4 den Zwischenraum zwischen der vorderen Anschlagsfläche 21 und dem hinteren Anschlagselement 7 vollständig aus. Das Feder/Arretierungselement 6 befindet sich in Federposition und stützt über das Gleitblech 9 die Rastelemente ab. Direkt gegenüber der Rastnase 51 des Blockierelementes 5 liegen die Rastausnehmungen 41 und bilden einen quer verlaufenden Kanal, in den die Rastnase 51 abgesenkt werden kann. Somit ist es möglich, das Schließsystem auch in der nichtcodierten Null-Position zu betätigen, z.B. mit einem Schraubendreher.

Aus Figur 2b ist erkennbar, daß ein Schlüssel 10 mit in Einschieberichtung weisenden Stößeln 100 vollständig (bis zum Anschlag) in den Schacht des Schließkerns auf der Seite A eingeführt ist. Dadurch wurden die Träger 3 entsprechend der Länge des jeweiligen Stößels 100 in axialer Richtung und relativ zum Reiter 4 gegen die Kraft der Feder 31 verschoben, was gleichbedeutend mit der Codierung des Schließkernes ist; der Code des Schlüssels 10 wurde dadurch auf den Schließkern übertragen.

Träger 3 und Reiter 4 stehen über ihre Verzahnungen 30,40 formschlüssig miteinander in Verbindung. Sie ist sägezahnförmig ausgebildet, wobei die flacheren Flanken der Verzahnung 30,40 in die Verschieberichtung der Teile 3,4 zueinander weisen. Die Teilung der Verzahnung entspricht vorzugsweise dem Abstand von zwei benachbarten Codewerten.

Figur 2c zeigt das Schließsystem mit arretiertem Code des Schließkerns. Dazu wurde der nach außen durch die Frontplatte 23 ragende Schubstift 62 in das Innere hinein gedrückt, wodurch das Feder-/Arretierungselement 6 analog verschoben wurde. Nunmehr stützen sich die Stützblöcke 61 auf der inneren Grundfläche 200b des Teils 2b ab und füllen die vorher von den Federzungen 60 überbrückte Distanz im wesentlichen aus. Infolgedessen sind die Federzungen 60 angedrückt und gewährleisten zwischen Träger 3 und Reiter 4 keinen Bewegungsspielraum mehr. Sie können sich deshalb nicht mehr zueinander verschieben.

Durch die Anhebung des Feder-/Arretierungselementes 6 wird auch das Blockierelement 7 angehoben, wodurch die Anschlagsfläche 7a vom freien Ende des Reiters entrückt ist. Nun kann das Rastelement über die Anschlagsfläche 7a hinaus verschoben werden. Ein Ertasten der ursprünglichen Null-Position ist nicht mehr möglich.

Desweiteren kann in der (abgehobenen) Arretierungsposition des Feder-/Arretierungselementes 6 eine Rastfeder 600 ausrasten, die in eine zugehörige Aussparung 22 im Teil 2b einrastet und so verhindert, daß die Arretierung des Codes des Schließkerns wieder aufgehoben werden kann, ohne das Schließsystem zu demontieren. Unter diesen Umständen ist auch die einstückige Ausführung von Feder-/Arretierungselement 6 und Schubstift 62 unkritisch.

Um stets eine gute Beweglichkeit der federgelagerten Rastelemente 3,4 zu gewährleisten, sind zwischen den benachbarten Rastelementen Distanzelemente 8 gelagert, die sich zwischen der inneren Grundfläche 200a des Teils 2a und dem Gleitblech 9 erstrecken, wobei deren Höhe geringfügig größer sein sollte als die Höhe des aus Träger 3 und Reiter 4 bestehenden Rastelementes. Das Gleitelement 9 und die Distanzelemente 8 sind auch als einstückiges Bauteil ausführbar.

Die Figuren 3 und 4 zeigen Ausführungsbeispiele der zweiten Variante der Erfindung, die sich auf ein Not- bzw. Panik-Schließsystem beziehen und sich ohne weiteres mit der voran beschriebenen ersten Erfindungsvariante kombinieren lassen.

Dementsprechend weisen die Reiter 4' Fortsätze 4a auf, die sich in Richtung der Seite B erstrecken, wo ein im Schließsystem integrierter Öffnungs-/Schließriegel 90 angeordnet ist. Der Träger 3' und der Reiter 4' stehen wiederum über ihre Verzahnung 30, 40 formschlüssig miteinander in Verbindung. Solange die relative Position der beiden Teile 3, 4 nicht verriegelt wurde, sind diese zueinander verschiebbar, um den Code des Schlüssels auf den Schließkern zu übertragen. Dabei nimmt die Rastausnehmung 41 eines jeden Reiters 4 ihre spezifische Position ein, so daß beim Einschieben eines paßfähigen Schlüssels die Rastausnehmungen 41 aller Reiter 4 des Schließkerns eine Flucht bilden, in die die Rastnase eines Rastelementes einfallen kann

Der in Figur 3 gezeigte Reiter 4' besitzt eine innere Ausnehmung 430 zur Lagerung eines Anschlagselementes, das die gleiche Funktion erfüllt, wie das Anschlagselement 7 in Figur 1. Seine der Anschlagsfläche 7a analoge Fläche tritt während des Codiervorganges durch den Schlüssel mit der Anschlagsfläche 43 a der Ausnehmung 430 in Eingriff. Die sich am freien Ende des Fortsatzes 4a anschließende Ausnehmung 45 wird durch die Anschlagsflächen 46a und 46b begrenzt.

Bei Betätigung des Öffnungs-/Schließriegels 90 durch Ziehen in eine gehäuseseitige Anschlagsposition greift dessen Steg 95 mit seiner Anschlagsfläche 96b an der Anschlagsfläche 46b des Reiters 4' an, wodurch die Rastelemente 3', 4' gegen die Federkraft verschoben und die Rastausnehmungen 41 direkt der Rastnase eines Rastelementes zugeordnet werden. Anschließend kann durch Drehung des öffnungs-/Schließriegels 90 das Schließsystem betätigt werden. Dabei ist der Abstand zwischen den Anschlagsflächen 46b und den Rastausnehmungen 41 der Reiter 4' für alle Rastelemente 3', 4' gleich groß.

Der Abstand zwischen den Anschlagsflächen 46a, 46b ist so gewählt, daß die Anschlagsfläche 96a des Steges 95 des Öffnungs-/Schließriegels 90 die Anschlagsfläche 46a der Ausnehmung 45 gerade noch nicht berührt, wenn sich die Rastelemente 3', 4' in ihrer vorderen Ruheposition (am Anschlag 21 - siehe Figur 1) befinden. Natürlich kann der Abstand auch größer gewählt werden. Z.B. kann die Ausnehmung 45 eine solche Breite aufweisen, daß die Anschlagsfläche 96a auch bei einem voll eingeführten Schlüssel auf der Gegenseite A noch nicht mit der Anschlagsfläche 46a des Reiters 4' in Berührung kommt. Letzteres hätte den Vorteil, daß beim Betätigen des Schließsystems durch einen Schlüssel auf den Öffnungs-/Schließriegel keine axial wirkende Kraft ausgeübt wird.

Die Figuren 4a und 4b geben schematische, perspektivische Darstellungen des Inneren eines codierten Schließkerns wieder, wobei also Träger 3" und Reiter 4" der einzelnen Rastelemente 3", 4" entsprechend der Länge des jeweiligen Stößels des Schlüssels zueinander positioniert sind.

In Figur 4a ist die Ruheposition dargestellt, in der die Träger 3" von den Federn 31" gegen einen vorderen Anschlag auf der Seite A gedrückt werden. In dieser Ruheposition befinden sich die Rastausnehmungen 41 der Reiter 4" entsprechend ihrer codierten Einstellung an unterschiedlichen axial ausgerichteten Stellen, so daß eine Absenkung des Blockierelementes 5 nicht möglich ist; die Rastnase 51 kann nicht in die Rastausnehmungen 41 eingreifen. Infolgedessen kann das Schließsystem nicht betätigt werden. Ein vom Öffnungs-/Schließriegel 90 aufgebrachtes und über seinen Steg 95 an die Rastelemente 3", 4" weitergeleitetes Drehmoment kann also nicht zur Drehung des Schließkerns führen.

Figur 4b zeigt das Schließsystem in Schließposition, wobei sich alle Rastausnehmungen 41 nebeneinander befinden und einen Kanal bilden, in den die Rastnase 51 eingreifen kann. Diese Schließposition wird durch das Ziehen des Öffnungs-/Schließriegels in einen Anschlag erreicht. Dabei greift die Anschlagsfläche 96b des Steges 95 auf die Anschlagsflächen 46b Reiter 4" und zieht diese entgegen der Kraft der Federn 31" aus der Ruheposition in die Schließposition. Nun kann durch Drehen des Öffnungs-/Schließriegels 90 das Blockierelement 5 radial abgesenkt werden und die Rastnase 51 in die Rastausnehmung 41 eingreifen. Eine Betätigung des Schließsystems, insbesondere eine Notbetätigung von der Seite B des Öffnungs-/Schließriegels 90, ist also ohne weiteres möglich.

Um zu vermeiden, daß bei einem Schließzylinder, der sich in der Verriegelungsstellung befindet, das Blockierelement durch entsprechende Krafteinleitung über den Schließkern abgebrochen werden kann, hat es sich als vorteilhaft erwiesen, den Schließzylinder mit einer Freilaufvorrichtung zu versehen. Eine derartige Vorrichtung ist in den Fig. 5 bis 5b dargestellt:

Dabei weist der Schließzylinder 110 einen Innenzylinder 111 auf, der innerhalb des Gehäuses 112 drehbar gelagert ist. Der Innenzylinder 111 ist mit einer Ausnehmung 113 versehen, in die das an dem Schließkern 115 angeordnete Blockierelement 114 eingreift (verriegelte Stellung des Schließzylinders).

Der Schließkern 115 und der Schließzapfen 116 des nicht im einzelnen dargestellten Schlosses sind über einen axial verschiebbaren Mitnehmerring 117 verbunden, wobei der Schließzapfen 116 formschlüssig in eine erste Ausnehmung 118 des Mitnehmerringes 117 und der Schließkern 115 über einen zapfenförmigen Vorsprung 119 formschlüssig in eine gegenüberliegende zweite Ausnehmung 120 des Mitnehmerringes 117 ragt.

Wird nun der Schließkern 115 gewaltsam gedreht, so dreht sich über das Blockierelement 114 auch der Innenzylinder 111. Dieser drückt über mitnehmerringseitige Kerben 121 des Innenzylinders 111 gegen entsprechende Kupplungsringnasen 122 eines mit dem Mitnehmerring 117 verbundenen Kupplungsringes 123, so daß der Mitnehmerring 117 gegen den Druck entsprechender Federn 124 zum Schließzapfen 116 hin gedrückt und der zapfenförmige Vorsprung 119 des Schließkernes 115 aus der Ausnehmung 120 herausgezogen wird. Eine weitere Drehung des Schließkernes 115 bewirkt daher keine Drehung des Schließzapfens 116 mehr.

Um eine lineare Verschiebebewegung des Mitnehmerringes 117 sicherzustellen, sind an dem Kupplungsring 123 Gleitstummel 125, 126 vorgesehen, die in axialen Ausnehmungen 127, 128 des Gehäuses 112 geführt werden.

Wird ein zum Schließzylinder 110 passender Schlüssel in den entsprechenden Schlüsselschlitz eingeführt, so wird das Blockierelement 114 in den Schließkern 115 hineingezogen. Bei Drehung des Schlüssels und damit auch des Schließkernes 115 wird über den zapfenförmigen Vorsprung 119 der Mitnehmerring 117 und der Schließzapfen 116 des Schlosses gedreht (entriegelte Stellung).

Die Erfindung ist selbstverständlich nicht auf die beschriebenen Ausführungsbeispiele beschränkt. So ist es beispielsweise möglich als Schlüssel zum Schließen und Öffnen des Schließzylinders auch einen Wendeschlüssel zu verwenden. Ein derartiger Schlüssel besteht aus einem festen Basisteil, in das beidseitig die entsprechende Anzahl von Stößeln eingebracht sind. Der Schließzylinder muß einen Schließkern enthalten, der ausreichend Platz für die jeweils nicht die Rastelemente (2) verschiebenden Stößel läßt.

### Bezugszeichenliste

- 1 -: Gehäuse
- 10 -: Schlüssel
- 100 -: Stößel

- 2 -: Schließkern
- 2a -: Teil des Grundkörpers des Schließkerns (obere Hälfte)
- 2b -: Teil des Grundkörpers des Schließkerns (untere Hälfte)
- 20 -: Ausnehmung
- 21 -: Anschlagsfläche für Träger 3
- 22 -: Aussparung
- 23 -: Frontplatte
- 24 -: Boden
- 200a -: innere Grundfläche
- 200b -: innere Grundfläche
- 240 -: Aufnahmestift für Druckfeder

- 3 -: Träger
- 3' -: Träger
- 3" -: Träger
- 30 -: Verzahnungselement
- 31 -: Feder

- 4 -: Reiter
- 4' -: Reiter
- 4" -: Reiter
- 4a -: Fortsatz des Reiters
- 40 -: Verzahnungselemente
- 41 -: Rastausnehmung
- 43 -: Anschlagsfläche
- 43a -: Anschlagsfläche
- 430 -: Ausnehmung
- 45 -: Ausnehmung
- 46a -: Anschlagsfläche
- 46b -: Anschlagsfläche

- 5 -: Blockierelement
- 5a -: Kopfbereich
- 50 -: Ausnehmung
- 50a -: Ausnehmung
- 51 -: Rastnase
- 52 -: Feder

- 6 -: Feder-/Arretierungselement
- 60 -: Federzunge
- 61 -: Stützbock
- 62 -: Schubstift
- 600 -: Rastfeder
- 610 -: Ausnehmung

- 7 -: Anschlagselement
- 7a -: Anschlagsfläche
- 8 -: Distanzelement
- 9 -: Gleitblech
- 90 -: Öffnungs-//Schließriegel (Innenschlüssel)
- 95 -: Steg
- 96a -: Anschlagsfläche
- 96b -: Anschlagsfläche

- 110 -: Schließzylinder, Schließsystem
- 111 -: Innenzylinder
- 112 -: Gehäuse
- 113 -: Ausnehmung
- 114 -: Blockierelement
- 115 -: Schließkern
- 116 -: Schließzapfen
- 117 -: Mitnehmerring
- 118 -: Ausnehmung
- 119 -: zapfenförmiger Vorsprung
- 120 -: Ausnehmung
- 121 -: Kerbe
- 122 -: Kupplungsringnase
- 123 -: Kupplungsring
- 124 -: Feder
- 125,126 -: Gleitstummel
- 127,128 -: Ausnehmungen

- A -: Seite des Schließzylinders
- B -: Seite des Schließzylinders

## Patentansprüche

1. Schließsystem, insbesondere für Kraftfahrzeuge und Gebäudeausrüstungen, bestehend aus einem Schloßzylinder und einem in den Schloßzylinder einführbaren Schlüssel mit in Einführungsrichtung weisenden Stößeln, wobei ein Schließkern in einem Gehäuse drehbar gelagert ist, der wenigstens ein gegen eine Federkraft in Einführungsrichtung des Schlüssels verschiebbares Rastelement mit einer Rastausnehmung aufweist, in welcher die Rastnase eines Blockierelementes beim Erreichen der codierten Position der Rastelemente eingreifen kann, **dadurch gekennzeichnet,** daß das Rastelement aus einem Träger (3,3') und einem Reiter (4,4') besteht, welche gegeneinander verschiebbar sowie reib- oder formschlüssig miteinander im Eingriff stehen, wobei im Reiter (4,4') eine der Rastnase (51) zugeordnete Rastausnehmung (41) eingearbeitet und am freien Ende eine Anschlagsfläche (43) vorgesehen ist, die in einer nichtcodierten Null-Position des Rastelementes mit einem Anschlagselement (7) in Verbindung steht, und daß ein Feder-/Arretierungselement (6) vorgesehen ist, das sich einerseits auf der inneren Grundfläche (200b) des Grundkörpers (2a) des Schließkerns (2) und andererseits am Träger (3,3') abstützt, und daß das Feder-/Arretierungselement (6) in eine Arretierungsposition bringbar ist, in der die relative Position von Träger (3,3') und Reiter (4) festgelegt und das Anschlagselement (7) aus seinem Eingriff mit der Anschlagsfläche (43) des Reiters (4,4') entfernt ist.

2. Schließsystem nach Anspruch 1, **dadurch gekennzeichnet,** daß der Schließkern (2) aus einem ersten Grundkörper (2a), in dem ein federbelastetes Blockierelement (5) lagert, und aus einem zweiten Grundkörper (2b) zur Aufnahme der federbelasteten Rastelemente (30, 40) besteht.

3. Schließsystem nach Anspruch 1 und 2, **dadurch gekennzeichnet,** daß dem Blockierelement (5) in der Einführungsposition des Schlüssels (10) seitens des Gehäuses (1) eine Ausnehmung (50a) zugeordnet ist, woran nach innen und in Umfangsrichtung gerichtete Gleitflächen angrenzen, so daß bei Drehung des Schließkerns (2) eine radiale Bewegung des Blockierelementes (5) hervorgerufen wird.

4. Schließsystem nach Anspruch 1 und 2, **dadurch gekennzeichnet,** daß das aus Träger (3) und Reiter (4) bestehende Restelement in der nichtcodierten Null-Position den Abstand zwischen der Anschlagsfläche (21) an der Frontplatte (23) des Grundkörpers (2b) und dem Anschlagselement (7) weitestgehend ausfüllt.

5. Schließsystem nach Anspruch 1, **dadurch gekennzeichnet,** daß der Träger (3) und der Reiter (4) über Verzahnungselemente (30,40) miteinander im Eingriff stehen und daß die Teilung der Verzahnungselemente (30,40) mit dem Abstand zwischen zwei benachbarten Codewerten übereinstimmt.

6. Schließsystem nach Anspruch 1 und 5, **dadurch gekennzeichnet,** daß die Verzahnungselemente (30,40) sägezahnförmig ausgebildet sind, wobei die flacheren Zahnflanken in Verschieberichtung (Einschubrichtung des Schlüssels) weisen.

7. Schließsystem nach Anspruch 1, **dadurch gekennzeichnet,** daß das Feder-/Arretierungselement (6) verschiebbar ausgebildet ist, wobei als Federzungen ausgebildete Federelemente (60) in Richtung des Trägers (3) drücken und Stützblöcke (61) in die entgegengesetzte Richtung abkraken, wobei die Stützblöcke (61) in der nichtcodierten Null-Position in Ausnehmungen (610) des Grundkörpers (2b) lagern, während sich die Stützblöcke (61) in der codierten Position auf der inneren Grundfläche (200b) des Grundkörpers (2b) abstützen.

8. Schließsystem nach Anspruch 7, **dadurch gekennzeichnet,** daß die Höhe der Stützblöcke (61) im wesentlichen dem freien Abstand zwischen der inneren Grundfläche (200b) und dem Träger (3) entspricht, so daß die Verzahnungen (30,40) nicht mehr außer Eingriff treten können.

9. Schließsystem nach Anspruch 7, **dadurch gekennzeichnet,** daß das Feder-/Arretierungselement (6) einstückig, z.B. als Stanzblechteil oder Kunststoffspritzteil ausgeführt ist.

10. Schließsystem nach Anspruch 7, **dadurch gekennzeichnet,** daß zur Verschiebung des Feder-/Arretierungselement (6) in seine Arretierungsposition ein Schubstift (62) vorgesehen ist, der die Frontplatte (23) des Grundkörpers (2b) durchragt und mit seinem inneren Ende an das Feder-/Arretierungselement (6) angreift.

11. Schließsystem nach Anspruch 7 und 10, **dadurch gekennzeichnet,** daß der Schubstift (62) oder dergleichen einstückig am Feder-/Arretierungselement (6) angeformt ist.

12. Schließsystem nach Anspruch 1, **dadurch gekennezichnet,** daß das Feder-/Arretierungselement (6) in seiner Arretierungsposition verriegelbar ausgebildet ist.

13. Schließsystem nach Anspruch 12, **dadurch gekennzeichnet,** daß das Feder-/Arretierungselement (6) eine Rastfeder (600) aufweist, die in der Arretierposition in eine Aussparung (22) des Grundkörpers (2b) einrastet.

14. Schließsystem nach Anspruch 1 und 7, **dadurch gekennzeichnet,** daß zwischen dem Feder-/Arretierungselement (6) und dem Träger (3) ein Gleitblech (9) oder dergleichen vorgesehen ist.

15. Schließsystem nach Anspruch 1, **dadurch gekennezichnet,** daß zwischen dem Feder-/Arretierungselement (6) und der gegenüberliegenden inneren Grundfläche (200a) des Grundkörpers (2a) Distanzelemente (8) angeordnet sind, deren Höhe mindestens der Höhe des aus dem Träger (3) und dem Reiter (4) bestehenden Rastelementes entspricht.

16. Schließsystem nach Anspruch 14 und 15, **dadurch gekennzeichnet,** daß das Gleitelement (9) und die Distanzelemente (8) als einstückiges Bauteil Bauteil ausgeführt sind.

17. Schließsystem, insbesondere für Gebäudeausrüstungen, bestehend aus einem Schloßzylinder und einem von einer Seite in den Schloßzylinder einführbaren Schlüssel mit in Einführungsrichtung weisenden Stößeln, wobei ein Schließkern in einem Gehäuse drehbar gelagert ist, der wenigstens ein gegen eine Federkraft in Einführungsrichtung des Schlüssels verschiebbares Rastelement mit einer Rastausnehmung aufweist, in welcher die Rastnase eines Blockierelementes beim Erreichen der codierten Position der Rastelemente eingreifen kann, **dadurch gekennzeichnet,** daß auf der anderen Seite (8) des Schloßzylinders ein Öffnungs-/Schließriegel (90) angeordnet ist, der bei Betätigung mit zugeordneten Anschlagsflächen (46b) der Rastelemente (3',4') in Eingriff tritt, wobei der Abstand zwischen diesen Anschlagsflächen (46b) und den Rastausnehmungen (41) für die Rastnase (51) des Blockierelementes (5) aller Rastelemente (3',4') gleich groß ist, und daß sich in der Anschlagsposition des Öffnungs-/Schließriegels (90) die Rastausnehmungen (41) aller Rastelemente (3',4') in Eingriffsposition bezüglich der Rastnase (51) befinden.

18. Schließsystem nach Anspruch 17, **dadurch gekennzeichnet,** daß der Öffnungs-/Schließriegel (90) fest im Zylinderschloß integriert ist, wobei das Schließsystem durch Ziehen des Öffnungs-/Schließriegels (90) in seine gehäuseseitige Anschlagsposition und anschließendes Drehen betätigt werden kann.

19. Schließsystem nach Anspruch 1 und 17, **dadurch gekennzeichnet,** daß der Reiter (4) in Richtung der zweiten offenen Seite (B) einen Fortsatz (4a) aufweist, in dessen der Verzahnung (40) abgewandten Seite eine Ausnehmung (430) mit einer Anschlagsfläche (43a) für das Anschlagselement (7) sowie eine Ausnehmung (45) mit einer Anschlagsfläche (46b) für den Steg (95) des Öffnungs-/Schließriegels (90) angeordnet ist.

20. Schließsystem nach Anspruch 17 und 19, **dadurch gekennzeichnet,** daß die Ausnehmung (45) mindestens eine solche Breite aufweist, die der Summe aus der in dieser Ausnehmung (45) lagernden Breite des Steges (95) und des maximalen Verschiebeweges von Träger (3) und Reiter (4) zueinander entspricht, wobei der Steg (95) mit seiner Anschlagsfläche (96a) in der nichtcodierten Null-Position im wesentlichen an der Anschlagsfläche (46a) der Ausnehmung (45) anliegt.

21. Schließsystem nach wenigstens einem der voranstehenden Ansprüche, **dadurch gekennzeichnet,** daß sämtliche Rastelemente bzw. Träger (3, 3') und Reiter (4,4') eines Schließsystems einen identischen Aufbau besitzen.

22. Schließsystem nach wenigstens einem Ansprüche 1 bis 21, **dadurch gekennzeichnet,** daß das Schließsystem eine Freilaufvorrichtung aufweist, daß hierzu der Schließkern (115) und ein Schließzapfen (116) des mit dem Schließsystem verbundenen Schlosses über einen axial verschiebbaren Mitnehmerring (117) verbindbar sind, daß das Blockierelement (114) in der abgeschlossenen Stellung des Schließsystems (110) in eine entsprechende Ausnehmung (113) eines in dem Gehäuse (112) des Schließsystems drehbar gelagerten Innenzylinders (111) eingreift, und daß der Innenzylinder (111) mitnehmerseitig mit Kerben (121) oder nasenförmige Vorsprüngen versehen ist, die in entsprechende Vorsprünge (122) oder Kerben eines mit dem Mitnehmerring (117) gekoppelten Kupplungsringes (123) verbunden sind, so daß bei Drehung des Innenzylinders (111) der Kupplungsring (123) den Mitnehmerring (117) soweit zum Schloß hindrückt, bis der Schließkern (115) mit dem Mitnehmerring (117) nicht mehr in Eingriff steht.

23. Schließsystem nach einem der Ansprüche 1 bis 22, **dadurch gekennzeichnet,** daß ober- oder unterhalb der in dem Schließkern (2) befindlichen aus Träger (3) und Reiter (4) bestehenden Rastelemente so viel Platz verbleibt, daß das Schließsystem auch mit einem Wendeschlüssel betätigbar ist.

## Claims

1. Closure system, in particular for motor vehicles and building equipment, consisting of a lock cylinder and a key which can be introduced into the lock with keybit elements pointing in the direction of introduction, in which situation a lock plug is rotatably mounted in a housing, which features at least one engagement element, capable of being displaced against spring pressure in the direction of introduction of the key, and featuring an engagement cutout, in which the engagement nose of a blocking element can engage when it reaches the coded position of the engagement elements, characterised in that the engagement element consists of a carrier (3, 3') and a rider (4, 4'), which are capable of mutual displacement and engage each other in positive and frictional fit, in which situation machined into the rider (4, 4') is an engagement cutout (41) allocated to the engagement nose (51), and with a contact surface (43) provided at the free end, which in a non-coded zero position of the engagement element is in contact with a stop element (7), and that a spring/arresting element (6) is provided, which on the one hand is supported on the inside base surface (200b) of the base body (2a) of the lock plug (2) and on the other is supported on the carrier (3, 3'), and that the spring/arresting element (6) is capable of being brought into an arresting position in which the relative position of carrier (3, 3') and rider (4) is determined and the contact element (7) is removed from its engagement with the contact surface (43) of the rider (4, 4').

2. Closure system according to Claim 1, characterised in that the lock plug (2) consists of a first base body (2a), in which a spring-loaded blocking element (3) is mounted, and a second body element (2b) for accommodating the spring-loaded engagement element (30, 40).

3. Closure system according to Claims 1 and 2, characterised in that a cutout (50a) is allocated to the blocking element (5) in the introduction position of the key (10) on the side of the housing (1), which is bordered by sliding surfaces which are directed inwards and circumferentially, with the result that, when the lock plug (2) is rotated, a radial movement of the blocking element (5) is incurred.

4. Closure system according to Claims 1 and 2, characterised in that the engagement element consisting of carrier (3) and rider (4) in the non-coded zero position very largely fills out the gap between the contact surface (21) at the front plate (23) of the base body (2b) and the contact element (7).

5. Closure system according to Claim 1, characterised in that the carrier (3) and the rider (4) engage with one another by means of teeth elements (30, 40), and that the division of the teeth elements (30, 40) concurs with the distance between two adjacent code values.

6. Closure system according to Claims 1 and 2, characterised in that the teeth elements (30, 40) are designed in sawtooth pattern, in which situation the flatter teeth flanks point in the direction of displacement (insertion direction of the key).

7. Closure system according to Claim 1, characterised in that the spring/arresting element (6) is designed to be capable of displacement, in which situation spring elements (60) designed as spring-loaded tongues press in the direction of the carrier (3), and support blocks (61) project in the opposite direction, in which situation the support blocks (61) are mounted in cutouts (610) of the base body (2b), while the support blocks (61) in the coded position are supported on the inner base surface (200b) of the base body.

8. Closure system according to Claim 7, characterised in that the height of the support blocks (61) essentially corresponds to the free distance between the inside base surface (200b) and the carrier (3), with the result that the teeth (30, 40) can no longer become disengaged.

9. Closure system according to Claim 7, characterised in that the spring/arresting element (6) is of one piece, designed for example as a stamped sheet metal component or plastic injection-moulded component.

10. Closure system according to Claim 7, characterised in that a thrust pin (62) is provided to displace the spring/arresting element (6) into its arresting position, which penetrates through the front plate (23) of the base body (2b) and engages with its inner end at the spring/arresting element (6).

11. Closure system according to Claims 7 and 10, characterised in that the thrust pin (62) or similar item is formed as a single piece at the spring/arresting element (6).

12. Closure system according to Claim 1, characterised in that the spring/arresting element (6) is capable of being locked in its arresting position.

13. Closure system according to Claim 12, characterised in that the spring/arresting element (6) features an engagement spring (600), which in the arresting position engages in a recess (22) of the base body (2b).

14. Closure system according to Claims 1 and 7, characterised in that a slide plate (9) or similar item is provided between the spring/arresting element (6) and the carrier (3).

15. Closure system according to Claim 1, characterised in that spacer elements (8) are arranged between the spring/arresting element (6) and the inner base surface (200a) of the base body (2a) located opposite, the height of the said spacer elements corresponding at least to the height of the engagement element consisting of the bearer (3) and the rider (4).

16. Closure system according to Claims 14 and 15, characterised in that the slide element (9) and the spacer element s (8) are designed as single-piece components.

17. Closure system, especially for building equipment, consisting of a lock cylinder and a key, which can be introduced into the lock cylinder from one side, with keybit elements pointing in the direction of introduction, in which situation a lock plug is mounted in a housing so as to be rotatable, which features at least one engagement element, capable of being displaced against a spring force in the direction of introduction of the key, with an engagement cutout in which the engagement nose of a blocking element can engage when it reaches the coded position of the engagement elements, characterised in that an opening/closing bar (90) is arranged on the other side (8) of the lock cylinder, which, on actuation, engages with allocated contact surfaces (46b) of the engagement elements (3', 4'), in which situation the distance between these contact surfaces (46b) and the engagement cutouts (41) for the engagement nose (51) of the blocking element (5) is of equal size for all the engagement elements (3', 4'), and that, in the contact position of the opening/closing bar (90), the engagement cutouts (41) of all the engagement elements (3', 4') are in the engagement position in relation to the engagement nose (51).

18. Closure system according to Claim 17, characterised in that the opening/closing bar (90) is securely integrated in the cylinder lock, in which case the closure system can be actuated by drawing the opening/closing bar (90) into its contact position on the housing side and then rotating.

19. Closure system according to Claims 1 and 17, characterised in that the rider (4) features a projection (4a) in the direction of the second open side (B), in the side of which, turned away from the teeth (40), a cutout (430) with a contact surface (43a) for the contact element (7), as well as a cutout (45) with a contact surface (46b) for the web (95) of the opening/closing bar (90).

20. Closure system according to Claims 17 and 19, characterised in that the cutout (45) features at least such a width which corresponds to the total of the width of the web (95) resting in this cutout (45) and of the maximum displacement path of the carrier (3) and rider (4) in relation to one another, in which situation the web (95) is essentially in contact with its contact surface (96a) in the non-coded zero position with the contact surface (46a) of the cutout (45).

21. Closure system according to at least one of the foregoing Claims, characterised in that all the engagement elements, and carriers (3, 3') and riders (4, 4') respectively, of a closure system have an identical structural design.

22. Closure system according to at least one of Claims 1 to 21, characterised in that the closure system features a freewheeling device, that for this purpose the lock plug (115) and a lock gudgeon (116) of the lock associated with the closure system are capable of being connected by means of an axially displaceable carrier ring (117), that the blocking element (114) in the closed position of the closure system (110) engages in a corresponding cutout (113) of an interior cylinder (111), mounted so as to be capable of rotation in the housing (112) of the closure system, and that the interior cylinder (111) is provided on the carrier side with notches (121) or nose-shaped projections, which are connected to corresponding projections (122) or notches of a coupling ring (123) which is coupled to the carrier ring (117), with the result that, on rotation of the interior cylinder (111), the coupling ring (123) presses the carrier ring (117) into the lock until the lock plug (115) is no longer engaged with the carrier ring (117).

23. Closure system according to one of Claims 1 to 22, characterised in that above or below the engagement elements located in the lock plug (2), consisting of carriers (3) and riders (4), sufficient space remains for the closure system also to be capable of use with a reversing key.

## Revendications

1. Système de fermeture, notamment pour véhicules automobiles et pour équipements de bâtiments, consistant en un cylindre de serrure et en une clé pouvant être introduite dans le cylindre de serrure et présentant des poussoirs dirigés dans le sens de l'introduction, un corps central de fermeture étant monté de manière à pouvoir tourner dans une enveloppe de cylindre et présentant au moins un élément d'encliquetage, qui peut être déplacé, de manière antagoniste à la force d'un ressort, dans le sens de l'introduction de la clé et qui comporte un évidement d'encliquetage, dans lequel peut pénétrer le taquet d'arrêt d'un élément de blocage lorsqu'est atteinte la position codée des éléments d'encliquetage, **caractérisé en ce que** l'élément d'encliquetage consiste en un support (3, 3') et en un curseur (4, 4') qui sont mobiles l'un par rapport à l'autre et qui viennent en prise l'un avec l'autre par complémentarité de forme ou par friction, un évidement d'encliquetage (41) associé au taquet d'arrêt (51) étant pratiqué dans le curseur (4, 4') qui présente, à son extrémité libre, une surface de butée (43), qui est en contact, dans une position neutre non codée de l'élément d'encliquetage, avec un élément de butée (7), et en ce qu'il est prévu un élément d'arrêt faisant ressort (6) qui s'appuie, d'une part, sur la surface de base intérieure (200b) du corps de base (2b) du corps central de fermeture (2) et, d'autre part, contre le support (3, 3'), et en ce que l'élément d'arrêt faisant ressort (6) peut être amené dans une position d'arrêt, dans laquelle la position relative du support (3, 3') et du curseur (4) est fixée, tandis que l'élément de butée (7) est dégagé de la surface de butée (43) du curseur (4, 4').

2. Système de fermeture selon la revendication 1, **caractérisé en ce que** le corps central de fermeture (2) consiste en un premier corps de base (2a), dans lequel est logé un élément de blocage (5) sollicité par ressort, et en un second corps de base (2b) destiné à recevoir les éléments d'encliquetage (30, 40) sollicités par ressorts.

3. Système de fermeture selon les revendications 1 et 2, **caractérisé en ce qu**'un évidement (50a) est associé à l'élément de blocage (5) dans la position d'introduction de la clé (10), sur un côté de l'enveloppe (1), évidemment auquel des surfaces de glissement, orientées vers l'intérieur et dans le sens circonférentiel, sont attenantes, si bien que, lors de la rotation du corps central de fermeture (2), un mouvement radial de l'élément de blocage (5) est provoqué.

4. Système de fermeture selon les revendications 1 et 2, **caractérisé en ce que** l'élément d'encliquetage, composé du support (3) et du curseur (4), remplit largement, dans la position neutre non codée, l'espace entre la surface de butée (21) au niveau de la plaque frontale (23) du corps de base (2b) et l'élément de butée (7).

5. Système de fermeture selon la revendication 1, **caractérisé en ce que** le support (3) et le curseur (4) sont mutuellement en prise par l'intermédiaire d'éléments formant dentures (30, 40), et en ce que le pas des éléments formant dentures (30, 40) correspond à l'écart entre deux valeurs de code voisines.

6. Système de fermeture selon les revendications 1 et 5, **caractérisé en ce que** les éléments formant dentures (30, 40) sont réalisés en forme de dents de scie, les flancs plus plats des dents étant dirigés dans le sens du déplacement (sens d'insertion de la clé).

7. Système de fermeture selon la revendication 1, **caractérisé en ce que** l'élément d'arrêt faisant ressort (6) est réalisé de façon à être mobile, des éléments formant ressorts (60), réalisés sous la forme de lamelles flexibles, exerçant une pression en direction du support (3) et repoussant des arceaux d'appui (61) dans le sens opposé, si bien que les arceaux d'appui (61) sont logés, dans la position neutre non codée, dans des évidements (610) présents dans le corps de base (2b), tandis que les arceaux d'appui (61) prennent appui, dans la position codée, sur la surface de base intérieure (200b) du corps de base (2b).

8. Système de fermeture selon la revendication 7, **caractérisé en ce que** la hauteur des arceaux d'appui (61) correspond sensiblement à l'espace libre entre la surface de base intérieure (200b) et le support (3), de telle manière que les éléments formant dentures (30, 40) ne puissent plus se désengrener.

9. Système de fermeture selon la revendication 7, **caractérisé en ce que** l'élément d'arrêt faisant ressort (6) est réalisé d'une seule pièce, par exemple en tant que pièce en tôle découpée ou en tant que pièce en matière plastique moulée par injection.

10. Système de fermeture selon la revendication 7, **caractérisé en ce que,** pour déplacer l'élément d'arrêt faisant ressort (6) vers sa position d'arrêt, il est prévu une tige de poussée (62), qui traverse la plaque frontale (23) du corps de base (2b) et qui agit, par son extrémité intérieure, sur l'élément d'arrêt faisant ressort (6).

11. Système de fermeture selon les revendications 7 et 10, **caractérisé en ce que** la tige de poussée (62) ou analogue est formée d'un seul tenant avec l'élément d'arrêt faisant ressort (6).

12. Système de fermeture selon la revendication 1, **caractérisé en ce que** l'élément d'arrêt faisant ressort (6) est réalisé de manière à pouvoir être verrouillé dans sa position d'arrêt.

13. Système de fermeture selon la revendication 12, **caractérisé en ce que** l'élément d'arrêt faisant ressort (6) présente un ressort à cran d'arrêt (600) qui, dans la position d'arrêt, s'enclenche dans une encoche (22) située dans le corps de base (2b).

14. Système de fermeture selon les revendications 1 et 7, **caractérisé en ce qu'**il est prévu, entre l'élément d'arrêt faisant ressort (6) et le support (3), une tôle de glissement (9) ou analogue.

15. Système de fermeture selon la revendication 1, **caractérisé en ce que** sont disposés, entre l'élément d'arrêt faisant ressort (6) et la surface de base intérieure (200a), située en face, du corps de base (2a), des éléments d'écartement (8) dont la hauteur correspond au moins à la hauteur de l'élément d'encliquetage, composé du support (3) et du curseur (4).

16. Système de fermeture selon les revendications 14 et 15, **caractérisé en ce que** l'élément de glissement (9) et les éléments d'écartement (8) sont réalisés sous la forme d'un élément d'une seule pièce.

17. Système de fermeture, notamment pour équipements de bâtiments, consistant en un cylindre de serrure et en une clé pouvant être introduite dans le cylindre de serrure et présentant des poussoirs dirigés dans le sens de l'introduction, un corps central de fermeture étant monté de manière à pourvoir tourner dans une enveloppe de cylindre et présentant au moins un élément d'encliquetage, qui peut être déplacé, de manière antagoniste à la force d'un ressort, dans le sens de l'introduction de la clé et qui comporte un évidement d'encliquetage, dans lequel peut pénétrer le taquet d'arrêt d'un élément de blocage lorsqu'est atteinte la position codée des éléments d'encliquetage, **caractérisé en ce qu'**il est prévu, de l'autre côté (B) du cylindre de serrure, un verrou d'ouverture/fermeture (90) qui, lors de l'actionnement, vient en contact avec des surfaces de butée (46b) coordonnées des éléments d'encliquetage (3', 4'), l'écartement entre ces surfaces de butée (46b) et les évidements d'encliquetage (41), destinés au taquet d'arrêt (51) de l'élément de blocage (5), de tous les éléments d'encliquetage (3', 4') étant de même grandeur, et en ce que, dans la position de butée du verrou d'ouverture/fermeture (90), les évidements d'encliquetage (41) de tous les éléments d'encliquetage (3', 4') se trouvent en position d'engagement par rapport au taquet d'arrêt (51).

18. Système de fermeture selon la revendication 17, **caractérisé en ce que** le verrou d'ouverture/fermeture (90) est intégré, de manière inamovible, dans la serrure à cylindre, le système de fermeture pouvant être actionné en tirant le verrou d'ouverture/fermeture (90) pour lui faire prendre sa position de butée du côté enveloppe de cylindre et ensuite en tournant.

19. Système de fermeture selon les revendications 1 et 17, **caractérisé en ce que** le curseur (4) présente, en direction du second côté ouvert (B), un prolongement (4a), dans lequel sont situés, du côté dirigé à l'opposé de la denture (40), un évidement (430) comportant une surface de butée (43a) pour l'élément de butée (7), ainsi qu'un évidement (45) présentant une surface de butée (46b) pour la barrette (95) du verrou d'ouverture/fermeture (90).

20. Système de fermeture selon les revendications 17 et 19, **caractérisé en ce que** l'évidement (45) présente au moins une largeur telle qu'elle corresponde à la somme de la largeur d'appui de la barrette (95) dans cet évidement (45) et de la course maximale de déplacement du support (3) et du curseur (4) l'un par rapport à l'autre, la barrette (95) venant essentiellement en appui, par sa surface de butée (96a), dans la position neutre non codée, contre la surface de butée (46a) de l'évidement (45).

21. Système de fermeture selon au moins l'une des revendications précédentes, **caractérisé en ce que** la totalité des éléments d'encliquetage, à savoir supports (3, 3') et curseurs (4, 4') d'un système de fermeture possèdent une structure identique.

22. Système de fermeture selon au moins l'une des revendications 1 à 21, **caractérisé en ce que** le système de fermeture présente un dispositif de roue libre, en ce que, à cet effet, le corps central de fermeture (115) et un téton de fermeture (116) de la serrure associée au système de fermeture peuvent être reliés par l'intermédiaire d'une bague d'entraînement (117) axialement mobile, en ce que l'élément de blocage (114) s'engage, dans la position fermée du système de fermeture (110), dans un évidement (113) correspondant présent dans un cylindre intérieur (111) monté de manière à pouvoir tourner dans l'enveloppe (112) du système de fermeture, et en ce que le cylindre intérieur (111) est pourvu, du côté bague d'entraînement, d'entailles (121) ou de protubérances en forme de tenons, qui sont associées à des protubérances (122) ou à des entailles correspondantes d'une bague d'accouplement (123) accouplée à la bague d'entraînement (117), si bien que, lors de la rotation du cylindre intérieur (111), la bague d'accouplement (123) presse la bague d'entraînement (117) vers la serrure jusqu'à ce que le corps central de fermeture (115) ne soit plus en prise avec la bague d'entraînement (117).

23. Système de fermeture selon l'une des revendications 1 à 22, **caractérisé en ce qu**'il reste, au-dessus ou au-dessous des éléments d'encliquetage, composés des supports (3) et des curseurs (4) et situés dans le corps central de fermeture (2), suffisamment de place pour que le système de fermeture puisse également être actionné par une clé réversible.
